# FASCICULE DE BREVET EUROPEEN

(11) **EP 0 493 999 B1**
(45) Date de publication et mention de la délivrance du brevet: **28.09.1994**
(21) Numéro de dépôt: 91403416.0
(22) Date de dépôt: 17.12.1991
(51) Int. Cl.: B22D 29/00

(54) **Machine à dessabler**
Vorrichtung zum Entsanden von Gusstücken
Apparatus for removing sand from castings

(30) Priorité: 19.12.1990 FR 9016556
(43) Date de publication de la demande: 08.07.1992
(73) Titulaire: AUTOMOBILES PEUGEOT, 75116 Paris (FR); AUTOMOBILES CITROEN, 92200 Neuilly-sur-Seine (FR)
(72) Inventeur: HOUEE René, F-94500 Champigny sur Marne (FR); LARGETEAU Patrick, F-08140 Renwez (FR)
(74) Mandataire: Boivin, Claude

(56) Documents cités:
- EP-A- 0 144 031
- DE-A- 3 219 390
- DE-A- 3 236 709
- DE-U- 8 900 887
- PATENT ABSTRACTS OF JAPAN vol. 7, no. 269 (M-259)(1414) 30 Octobre 1983
- PATENT ABSTRACTS OF JAPAN vol. 13, no. 22 (M-786)(3370) 19 Janvier 1989

## Description

L'invention a pour objet une machine à dessabler utilisable pour éliminer les noyaux de sable des pièces de fonderie telles que les culasses en aluminium des moteurs de véhicules automobiles.

Il est connu, afin d'assurer un dessablage efficace, de soumettre la pièce simultanément à des vibrations et à des chocs. Il existe des machines dans lesquelles la pièce à dessabler est reçue dans un support prévu sur un bâti mobile lui-même monté sur un bâti fixe. Le support comprend un fond incliné sur lequel repose la pièce et des parois latérales servant à limiter le mouvement de la pièce et à créer des chocs lorsque le bâti mobile est mis en vibration.(EP-A- 0 144 031)
Les dimensions du support font que la pièce ne peut être reçue que dans un sens donné et il en résulte, pour certaines pièces, que les chocs s'exercent sur des faces terminées, risquant de détériorer ces dernières. De plus, afin de s'adapter à des pièces de dimensions différentes, il est nécessaire de mettre des cales contre les parois, ce qui occasionne une perte de temps.

L'invention a pour but d'éliminer ces inconvénients en proposant une machine à dessabler qui permet de recevoir la pièce dans le sens souhaité et qui s'adapte instantanément à différentes dimensions de pièces.

La machine à dessabler selon l'invention est caractérisée en ce que le support comprend deux plaques entre lesquelles la pièce à dessabler peut être reçue avec j'eu, l'une de ces plaques étant fixe par rapport au bâti mobile et l'autre mobile entre une position reculée dans laquelle elle est éloignée de la pièce et une position avancée dans laquelle elle est en contact avec cette pièce.

On a décrit ci-après, à titre d'exemple non limitatif, un mode de réalisation de la machine selon l'invention, avec référence aux dessins annexés dans lesquels :
La Figure 1 est une vue en élévation de la machine,
La Figure 2 en est une vue de dessus, La Figure 3 en est une vue selon la flèche F de la Figure 1.

Telle qu'elle est représentée au dessin, la machine selon l'invention comprend un bâti 1 fixé au sol et un bâti mobile 2 qui est monté sur le bâti 1 avec interposition, à la partie supérieure, de deux vérins pneumatiques 3a et, à la partie inférieure, de quatre vérins pneumatiques 3b. Le bâti 1 porte deux butées élastiques 4 qui limitent les mouvements longitudinaux du bâti mobile 2 et quatre butées élastiques 5 qui limitent ses mouvements transversaux ; il porte également deux butées 6 limitant la course verticale du bâti mobile 2. Ce dernier, qui est renforcé par un raidisseur vertical 7 et une série de raidisseurs horizontaux 8, supporte deux moteurs à balourd 9.

Sur le bâti mobile 2 est fixée une plaque 10 solidaire d'un fond 11 sur lequel peut reposer la pièce 12 à dessabler et qui présente un rebord 11a de hauteur suffisante pour maintenir la pièce.

En regard de la plaque 10 est disposée une deuxième plaque 13 fixée sur une tête mobile 14. Cette tête est solidaire de colonnes de guidage 15 qui traversent des bloqueurs 16 à commande hydraulique portés par le bâti 2. Ces colonnes sont reliées l'une à l'autre par une traverse 17 qui est reliée au bâti 2 par un vérin hydraulique 18.
Les plaques 10 et 13 sont sensiblement verticales et présentent chacune un fond (10a,13a) sur lequel la pièce peut reposer et qui est entouré d'un rebord ((10b-13b) de longueur suffisante pour maintenir la pièce lorsque la plaque 13 est reculée d'une distance correspondant au jeu J désiré.

Le bâti 1 porte un vérin 19 qui communique avec le vérin 18 et dont la tige de piston 20 se trouve en regard d'une butée réglable 21.

Lors de l'utilisation de la machine, on introduit la pièce à dessabler 12 dans le bâti mobile 2, soit manuellement, soit automatiquement à l'aide d'un moyen de manutention adapté, de façon qu'elle repose sur le fond 11 et se trouve au contact de la plaque 10. Puis le vérin 18 est alimenté de façon que la plaque 13 avance vers la pièce et vienne au contact de celle-ci après avoir effectué la course C. La pression dans le vérin est alors coupée, son distributeur d'alimentation étant amené en position neutre.

Dans une deuxième étape, on fait avancer la tige de piston 20 jusqu'à ce qu'elle soit au contact de la butée 21. Du fait de la communication entre les vérins 18 et 19, l'avance de la tige 20 entraîne un recul du vérin 18 d'une distance J correspondant au jeu désiré pour obtenir un bon résultat de dessablage. La tête mobile 14 est alors bloquée en position par les bloqueurs 16 qui immobilisent les colonnes 15.

Il ne reste plus qu'à mettre en marche les moteurs à balourd 9; le bâti 2 se met à osciller en entraînant la pièce 12 dans son mouvement. Cette pièce, ayant un jeu J entre les plaques 10 et 13, se déplace latéralement et vient heurter alternativement ces plaques. Les chocs ont pour effet de fractionner les noyaux à l'intérieur de la pièce. L'importance des chocs peut être réglée en déplaçant la butée 21, ce qui permet d'adapter le fonctionnement à la qualité des noyaux.

Le dessablage étant terminé, on arrête les moteurs 9, on recule la tige de piston 20, on libère la tête mobile 14 en agissant sur les bloqueurs 16, on recule la tête mobile 14 à l'aide du vérin 18 et on extrait la pièce 12 de la machine.

Le fait qu'on amène la plaque 13 au contact de la pièce 12 et qu'on la recule du jeu nécessaire permet de s'affranchir des variations dimensionnelles de la pièce ; celle-ci peut être placée dans l'orientation la plus favorable au dessablage.

## Revendications

1. Machine à dessabler, comprenant :
- un bâti fixe (1),
- un bâti mobile (2) monté sur le bâti fixe (1) de manière à pouvoir vibrer,
- un support pour la pièce (12) à dessabler, monté sur le bâti mobile (2), et
- des moyens (9) de mise en vibration du bâti mobile;
caractérisée en ce que le support comprend deux plaques (10 et 13) entre lesquelles la pièce à dessabler (12) peut être reçue avec jeu (3), l'une de ces plaques étant fixe par rapport au bâti mobile et l'autre mobile entre une position reculée dans laquelle elle est éloignée de la pièce et une position avancée dans laquelle elle est en contact avec cette pièce.

2. Machine à dessabler selon la revendication 1,
caractérisée en ce que, la plaque mobile (13) pouvant être amenée dans une position telle que la pièce à dessabler soit maintenue sans jeu entre les deux plaques, ses moyens de déplacement comprennent des moyens pour la faire reculer, depuis cette position, d'une distance correspondant au jeu désiré.

3. Machine à dessabler selon la revendication 1 ou 2,
caractérisée en ce que les moyens de déplacement de la plaque mobile (13) comprennent un vérin (18) dont la tige (ou le corps) est solidaire de cette plaque et le corps (ou la tige) est solidaire du bâti mobile (2).

4. Machine à dessabler selon les revendications 2 et 3,
caractérisée en ce que les moyens pour faire reculer la plaque mobile (13) comprennent :
- un deuxième vérin (19) communiquant avec le vérin (18), un déplacement donné de la tige (20) de ce deuxième vérin correspondant à l'envoi d'une quantité de liquide bien déterminée dans le premier vérin, et
- des moyens pour contrôler le déplacement de la tige du deuxième vérin.

5. Machine à dessabler selon la revendication 4,
caractérisée en ce que les moyens pour contrôler le déplacement de la tige (20) du deuxième vérin (19) comprennent une butée (21), réglable en position, contre laquelle peut venir une extrémité de cette tige.

6. Machine à dessabler selon l'une quelconque des revendications précédentes,
caractérisée en ce que les moyens de déplacement de la plaque mobile (10) comprennent des moyens de guidage de celle-ci.

7. Machine à dessabler selon la revendication 6
caractérisée en ce que les moyens de guidage de la plaque mobile (10) comprennent au moins une colonne (15) solidaire de celle-ci et coulissant dans un passage de dimensions correspondantes ménagé dans une pièce (16) fixe par rapport au bâti mobile (2).

8. Machine à dessabler selon la revendication 7,
caractérisée en ce que les moyens de guidage comprennent des moyens (16) pour bloquer ladite colonne dans une position donnée.

9. Machine à dessabler selon la revendication 2 et l'une quelconque des revendications 3 à 8,
caractérisée en ce que l'une au moins des deux plaques (10 et 13) comprend un fond (10a,13a) sur lequel la pièce (12) peut reposer et qui est entouré d'un rebord (10b,13b) de longueur suffisante pour maintenir la pièce lorsque la plaque mobile est reculée de la dis - tance correspondant au jeu J désiré.

10. Machine à dessabler selon l'une quelconque des revendications précédentes,
caractérisé en ce que les deux plaques (10 et 13) étant sensiblement verticales, la machine comprend une butée (11,11a) fixée sur la plaque fixe (10) et placée sous la pièce à dessabler afin de maintenir celle-ci lors de sa mise en place.

## Claims

1. Apparatus for removing sand from castings and including :
- a fixed frame (1),
- a mobile frame (2) mounted on the fixed frame (1) so as to be able to vibrate,
- a support for the casting (12) from which sand is to be removed and mounted on a mobile frame (2), and
- means (9) for vibrating the mobile frame ; wherein the support comprises two plates (10 and 13) between which the casting (12) from which sand is to be removed can be received with clearance (3), one of these plates being fixed with respect to the mobile frame and the other mobile between a pushed-back position in which it is distanced from the casting and an advanced position in which it is in contact with said casting.

2. Apparatus for removing sand from castings according to claim 1,
wherein the mobile plate (13) is able to be brought to a position so that the casting from which sand is to be removed is kept without clearance between the two plates, its displacement means comprising means to push it backwards from this position by a distance corresponding to the desired clearance.

3. Apparatus for removing sand from castings according to claim 1 or 2,
wherein the means for moving the mobile plate (13) comprise a jack (18) whose rod (or body) is integral with this plate and the body (or rod) is integral with the mobile frame (2).

4. Apparatus for removing sand from castings according to claim 2 and 3,
wherein the means to push back the mobile plate (13) comprise :
- a second jack (19) communicating with the jack (18), a given displacement of the rod (20) of this second jack corresponding to the sending of a specific quantity of liquid in the first jack, and
- means to control the displacement of the second jack.

5. Apparatus for removing sand from castings according to claim 4,
wherein the means for controlling the movement of the rod (20) of the second jack (19) comprise a position-adjustable stop (21) against which one end of said rod is able to come to rest.

6. Apparatus for removing sand from castings according to any one of the above-mentioned claims,
wherein the means for moving the mobile plate (10) comprise means for guiding the latter.

7. Apparatus for removing sand from castings according to claim 6,
wherein the means for guiding the mobile plate (10) comprise at least one column (15) integral with the latter and sliding in a passage with corresponding dimensions and provided in a fixed element (16) with respect to the mobile frame (2).

8. Appartus for removing sand from castings according to claim 7,
wherein the guiding means include means (16) for blocking said column in a given position.

9. Apparatus for removing sand from castings according to claim 2 and any one of claims 3 to 8,
wherein at least one of the two plates (10 and 13) comprises a bottom (10a,13a) on which the casting (12) can rest and which is surrounded by an edge (10b,13b) long enough so as to maintain the casting when the mobile plate is pushed back by the distance corresponding to the desired play J.

10. Apparatus for removing sand from castings according to any one of the above-mentioned claims,
wherein with the two plates (10 and 13) being approximately vertical, the apparatus comprises a stop (11, 11a) secured to a fixed plate (10) and placed under the casting from which sand is to be removed so as to maintain the latter at the time it is placed.

## Patentansprüche

1. Vorrichtung zum Entsanden mit:
- einem festen Gestell (1),
- einem beweglichen Gestell (2), welches am festen Gestell (1) derart montiert ist, das es vibrieren kann,
- einer am beweglichen Gestell (2) montierten Halterung für das zu entsandende Werkstück (12), und
- Mitteln (9), um das bewegliche Gestell in Vibration zu versetzen,
dadurch gekennzeichnet, daß die Halterung zwei Platten (10 und 13) aufweist, zwischen denen das zu entsandende Werkstück (12) mit Spiel (J) aufgenommen werden kann, wobei eine dieser Platten in Bezug auf das bewegliche Gestell fest und die andere zwischen einer zurückgezogenen Position, in welcher sie vom Werkstück entfernt ist, und einer vorgeschobenen Position, in welcher sie sich im Kontakt mit diesem Werkstück befindet, bewegbar ist.

2. Vorrichtung zum Entsanden nach Anspruch 1, dadurch gekennzeichnet, daß die bewegbare Platte (13) in eine derartige Position gebracht werden kann, daß das zu entsandende Werkstück ohne Spiel zwischen den beiden Platten festgehalten wird und ihre Mittel zur Verschiebung Mittel aufweisen, um sie aus dieser Position um eine dem gewünschten Spiel entsprechende Strecke zurückzuziehen.

3. Vorrichtung zum Entsanden nach Anspruch 1 oder 2, dadurch gekennzeichnet, daß die Mittel zum Verschieben der bewegbaren Platte (13) einen Zylinderantrieb (18) aufweisen, dessen Kolbenstange (oder der Zylinder) fest mit dieser Platte verbunden ist und dessen Zylinder (oder die Kolbenstange) fest mit dem beweglichen Gestell (2) verbunden ist.

4. Vorrichtung zum Entsanden nach den Ansprüchen 2 und 3, dadurch gekennzeichnet, daß die Mittel zum Zurückziehen der bewegbaren Platte (13) folgendes aufweisen:
- einen zweiten Zylinderantrieb (19), der mit dem Zylinderantrieb (18) in einer derartigen Verbindung steht, daß eine gegebene Verschiebung der Kolbenstange (20) dieses zweiten Zylinderantriebs der Zuführung einer wohlbestimmten Flüssigkeitsmenge zum ersten Zylinderantrieb entspricht, und
- Mittel zum Kontrollieren der Verschiebung der Kolbenstange des zweiten Zylinderantriebs.

5. Vorrichtung zum Entsanden nach Anspruch 4, dadurch gekennzeichnet, daß die Mittel zum Kontrollieren der Verschiebung der Kolbenstange des zweiten Zylinderantriebs (19) einen in seiner Lage verstellbaren Anschlag (21) aufweisen, gegen den ein Ende dieser Kolbenstange zur Anlage kommen kann.

6. Vorrichtung zum Entsanden nach einem der vorhergehenden Ansprüche, dadurch gekennzeichnet, daß die Mittel zur Verschiebung der bewegbaren Platte (10) Führungsmittel für diese aufweisen.

7. Vorrichtung zum Entsanden nach Anspruch 6, dadurch gekennzeichnet, daß die Führungsmittel für die bewegbare Platte (10) mindestens eine Stütze (15) aufweisen, die fest mit ihr verbunden ist und in einem Durchlaß mit entsprechenden Dimensionen verschiebbar geführt ist, der in einem in Bezug auf das bewegliche Gestell (2) fest angeordneten Bauteil (16) vorgesehen ist.

8. Vorrichtung zum Entsanden nach Anspruch 7, dadurch gekennzeichnet, daß die Führungsmittel Mittel (16) zum Blockieren der besagten Stütze in einer vorgegebenen Position aufweisen.

9. Vorrichtung zum Entsanden nach Anspruch 2 und einem der Ansprüche 3 bis 8, dadurch gekennzeichnet, daß mindestens eine der beiden Platten (10 und 13) einen Boden (10a, 13a) aufweist, auf welchem das Werkstück (12) aufliegen kann und der von einem Rand (10b, 13b) umgeben ist, der eine Länge aufweist, die ausreichend ist, um das Werkstück zu unterstützen, wenn die bewegbare Platte um eine dem gewünschten Spiel (J) entsprechende Strecke zurückgezogen wird.

10. Vorrichtung zum Entsanden nach einem der vorhergehenden Ansprüche, dadurch gekennzeichnet, daß die beiden Platten (10 und 13) im wesentlichen vertikal stehen und die Vorrichtung einen Anschlag (11, 11a) aufweist, der an der festen Platte (10) befestigt und unter dem zu entsandenden Werkstück angeordnet ist, um dieses während seines Ansetzens zu unterstützen.
